# EUROPÄISCHE PATENTSCHRIFT

(11) **EP 3 850 217 B1**
(45) Veröffentlichungstag und Bekanntmachung des Hinweises auf die Patenterteilung: **09.10.2024**
(21) Anmeldenummer: 19759585.3
(22) Anmeldetag: 28.08.2019
(51) Int. Cl.: F04B 13/00, F04B 17/04, F04B 17/03, F04B 9/12, F04B 9/02, F04B 53/22, F04B 43/12, F04B 23/12, F04B 23/10, B65B 3/00, B65B 37/06, B65B 3/26

(54) **KOMBI-DOSIERAGGREGAT ZUM ABFÜLLEN FLÜSSIGER PROKUKTE IN BEHÄLTER**
COMBINATION METERING ASSEMBLY FOR FILLING LIQUID PRODUCTS INTO CONTAINERS
GROUPE DE DOSAGE COMBINÉ SERVANT À TRANSVASER DES PRODUITS LIQUIDES DANS DES CONTENANTS

(30) Priorität: 11.09.2018 DE 102018215444
(43) Veröffentlichungstag der Anmeldung: 21.07.2021
(73) Patentinhaber: Bausch + Ströbel SE + Co. KG, 74532 Ilshofen (DE)
(72) Erfinder: KLEINHEINZ, Fabian, 74589 Satteldorf - Gröningen (DE); BAUER, Harald, 74549 Wolpertshausen - Rudelsdorf (DE)
(74) Vertreter: Weickmann & Weickmann PartmbB
(86) Internationale Anmeldenummer: PCT/EP2019/072962
(87) Internationale Veröffentlichungsnummer: WO 2020/052978

(56) Entgegenhaltungen:
- US-A- 3 363 571
- US-A1- 2007 012 378
- US-B2- 7 905 711
- US-B2- 8 561 656

## Beschreibung

Die Erfindung betrifft ein Kombi-Dosieraggregat und eine Dosieranlage zum Abfüllen flüssiger Produkte in Behälter, insbesondere zum Abfüllen pharmazeutischer Flüssigkeiten in Spritzenkörper, Medikamentenfläschchen u. dgl..

Zum Befüllen von beispielsweise Spitzenkörpern mit pharmazeutischen Flüssigkeiten werden derzeit hauptsächlich Drehkolbenpumpen, Peristaltikpumpen und Zeit-Druck-Dosierer verwendet. Diese bieten für verschiedene Anwendungen und Befüllsituationen verschiedene Vor- und Nachteile. Folglich kann Bedarf bestehen, in einem bestehenden Abfüllsystem eine aktuell verwendete Pumpe durch eine andere Pumpe zu ersetzen oder gar in einem Abfüllsystem unmittelbar mehrere Pumpenarten vorzusehen.

Auch kann eine Situation vorliegen, in der die aktuell verwendete Pumpe durch eine gegebenenfalls gereinigte bzw. sterilisierte und/oder eine andere Pumpleistung aufweisende Pumpe des gleichen Pumpentyps auszutauschen ist. Dies bedeutet, dass bisweilen zeit- und kostenaufwändige Austauschprozeduren zu erfolgen haben.

Auch hat man Dosiersysteme aus mehreren parallel vorgesehenen vollständigen Pumpensystemen verwendet. Dies bedeutet einen relativ großen Bauraumbedarf und hat den Nachteil, dass die Pumpen nicht alle nahe an der Abfüllstelle platziert sein können, weshalb in nachteilhafter Weise größere Schlauchlängen erforderlich sind, was nicht zuletzt die Präzision des Abfüllens beeinträchtigt.

Beispielsweise ist ein derartiges gattungsgemäßes Kombi-Dosieraggregat aus der US 8 561 656 B2 bekannt, in welcher wahlweise unterschiedliche Typen von Pumpen mit einer Basiseinheit durch einen Bediener verbindbar sind. Eine Zeit-Druck-Dosiereinrichtung wird in diesem Dokument nicht offenbart.

Aufgabe der vorliegenden Erfindung ist es, die genannten Nachteile zu überwinden und ein Kombi-Dosieraggregat bereitzustellen, welches mit geringem Aufwand an verschiedene Befüllsituationen bzw. Dosiersituationen anpassbar ist.

Zur Lösung dieser Aufgabe wird ein Kombi-Dosieraggregat zum Abfüllen flüssiger Produkte in Behälter nach Anspruch 1 vorgeschlagen.

Die Grundeinheit ist zweckmäßigerweise so gestaltet, dass sie einen Rahmen oder eine zusammenhängende Halterungsanordnung mit Anschlussmöglichkeiten für den bestimmungsgemäßen Anschluss der Pumpenkomponenten aufweist, wobei daran angeschlossene Pumpenkomponenten eines ausgewählten Pumpentyps in Kombination mit der Grundeinheit ein vorzugsweise unmittelbar betriebsfähiges Pumpensystem dieses Pumpentyps bilden. Vorzugsweise ist an der Grundeinheit bereits eine Antriebswellenanordnung zur betriebsgemäßen Kopplung mit betreffenden Pumpenkomponenten vorgesehen.

Soll ein Pumpensystem eines anderen Pumpentyps bereitgestellt werden, so kann dies auf einfache Weise dadurch erfolgen, dass Pumpenkomponenten des anderen Pumpentyps bestimmungsgemäß mit der Grundeinheit kombiniert werden, um ein Pumpensystem des anderen Pumpentyps zu bilden.

Als Pumpentypen kommen Drehkolbenpumpen und Peristaltikpumpen in Frage.

Das Kombi-Dosieraggregat ist modular aufgebaut, so dass es unterschiedlich umfangreich ausgestattet sein kann und ein einfaches und unkompliziertes Austauschen von Komponenten ermöglicht. Es kann entsprechend den Anforderungen an jeweilige Dosiersysteme konfiguriert bzw. zusammengestellt werden.

Die Pumpenkomponenten umfassen Pumpantriebskomponenten und davon für den Pumpbetrieb anzutreibende Fluidförderkomponenten. Die Pumpantriebskomponenten umfassen Getriebeeinrichtungen und ggf. Antriebsmotoren, insbesondere steuerbare Elektromotoren. Die Fluidförderkomponenten umfassen Pumpenköpfe mit Fluidverdrängungselementen, wie etwa Pumpkolben, Schlauchquetschelemente usw..

Gemäß einer bevorzugten Ausführungsform der Erfindung weist die Grundeinheit einen Anschlussbereich für den Anschluss von Pumpantriebskomponenten- und einen davon durch eine Zwischenwand separierten Anschlussbereich für den Anschluss von Fluidförderkomponenten auf. Auf diese Weise können an der Grundeinheit angeschlossene Fluidförderkomponenten thermisch von den ebenfalls an der Grundeinheit angeschlossenen Pumpantriebskomponenten wirksam isoliert sein, so dass während des Betriebs des Kombi-Dosieraggregates das im Bereich der Fluidförderkomponenten geführte flüssige Befüllgut gegen Wärme aus dem Bereich der Pumpantriebskomponenten geschützt ist.

Die Grundeinheit weist vorzugsweise eine die Zwischenwand durchsetzende Antriebswellenanordnung mit einer Antriebswelle zur Verbindung wenigstens einer Antriebskomponente mit wenigstens einer Fluidförderkomponente eines betreffenden Pumpentyps auf.

Als Antriebskomponente zur Verbindung mit der Antriebswelle ist insbesondere ein Antriebsmotor, vorzugsweise Elektromotor, vorgesehen. Als Fluidförderkomponente zur Verbindung mit der Antriebswelle ist insbesondere ein Pumpenkopf eines betreffenden Pumpentyps vorgesehen. Gemäß einer Ausführungsform der Erfindung weist ein solcher Pumpenkopf eines Pumpentyps einen mit der Antriebswelle zu koppelnden Nebenabtrieb und einen Nebenabtriebsanschluss zum Anschließen von Pumpenkomponenten insbesondere eines weiteren Pumpentyps auf, so dass über den Nebenabtrieb an dem Nebenabtriebsanschluss angeschlossene Pumpenkomponenten mittels der Antriebswelle antreibbar sind. Auf diese Weise kann von dem Pumpenkopf Antriebsenergie beispielsweise für ein Pumpensystem des weiteren Pumpentyps abgeleitet werden.

Das Kombi-Dosieraggregat umfasst vorzugsweise Komponenten einer Zeit-Druck-Dosiereinrichtung, welche mit der Grundeinheit und betreffenden Pumpenkomponenten betriebsmäßig kombinierbar sind, um einen Zeit-Druck-Dosierbetrieb des Kombi-Dosieraggregats zu ermöglichen. Dadurch ist ebenfalls ein CIP/SIP (=clean in place / sterilize in place)-Betrieb einer betreffenden Drehkolbenpumpe möglich.

Erfindungsgemäß sind Pumpenkomponenten eines Pumpentyps und Pumpenkomponenten wenigstens eines weiteren Pumpentyps gleichzeitig mit der Grundeinheit kombinierbar, um wenigstens zwei betriebsfähige Pumpensysteme einzurichten. Hierzu kann eine steuerbare Umschalteinrichtung vorgesehen sein, mittels welcher jedes der Pumpensysteme nach dessen Einrichtung zum Betrieb ausgewählt werden kann.

Auch kann es vorgesehen sein, dass solche Pumpensysteme parallel betreibbar sind.

Mit einem so ausgestatteten Kombi-Dosieraggregat ist es möglich, mehrere Pumpsysteme, wie etwa eine Drehkolbenpumpe, eine Peristaltikpumpe und Zeit-Druck-Dosiermittel an einem gemeinsamen, insbesondere platzsparenden Aufbau mit relativ kurzen Leitungsstrecken für die zu dosierenden Flüssigkeiten zu betreiben. Auch kann das Kombidosieraggregat so gestaltet werden, dass eine erleichterte Zugänglichkeit zu seinen Komponenten von der gleichen Position aus möglich ist.

Zur Reduktion von Servoachsen können diese so ausgeführt sein, dass sie von mehreren Pumpen- bzw. Dosiersystemen des Kombidosieraggregates genutzt werden können.

Mehrere, nebeneinander angeordnete Kombi-Dosieraggregate nach der vorliegenden Erfindung können beispielsweise an einem gemeinsamen Rahmen vorgesehenen und zu einer gemeinsamen Kombi-Dosieranlage, insbesondere für Massendosierbetrieb bei der dosierten Abfüllung von Behältern etwa in der Pharmaindustrie kombiniert sein.

Hierzu kann es vorgesehen sein, dass die Dosieranlage wenigstens eine Antriebsquelle aufweist, die zur Bereitstellung von Antriebsenergie für mehrere der Dosieraggregate eingerichtet ist.

Das Kombi-Dosieraggregat nach der Erfindung ist vorzugsweise mittels einer elektronischen Steuereinrichtung programmierbar steuerbar.

Bevorzugte Ausführungsbeispiele der Erfindung werden nachstehend unter Bezugnahme auf die Zeichnungen näher erläutert.
- Fig. 1: zeigt eine Gruppe von Komponenten des Kombi-Dosieraggregates in der Art einer Explosionsdarstellung in perspektivische Ansicht.
- Fig. 2a: zeigt ein aus in Fig. 1 gezeigten Komponenten zusammengesetztes Kombi-Dosieraggregat in einer Perspektivdarstellung.
- Fig. 2b: zeigt das Kombi-Dosieraggregat aus Fig. 2a in einer Längsschnittdarstellung.
- Fig. 2c: zeigt das Kombi-Dosieraggregat aus Fig. 2a in einer Unteransicht mit darin bei B-B angedeuteter Schnittebene der Fig. 2b.
- Fig. 3: zeigt in einer Perspektivdarstellung eine Ausbaustufe des Kombi-Dosieraggregates aus Fig. 2a mit vervollständigtem Drehkolbenpumpensystem.
- Fig. 4: zeigt in einer Perspektivansicht eine Ausbaustufe des Kombi-Dosieraggregates aus Fig. 2a bzw. Fig 3 mit einer Zeit-Druck-Dosiereinrichtung und einem Vorrats-Dosierbehälter.
- Fig. 5: zeigt in einer Perspektivansicht eine 6-stellige Kombi-Dosieranlage nach der Erfindung für die insbesondere gleichzeitige Befüllung von jeweils sechs Behältern.

Mit 1 ist in Fig. 1 die Grundeinheit des Kombi-Dosieraggregates bezeichnet.

Eine Gruppe von drei austauschbaren Fluidförderkomponenten, nämlich Pumpenköpfen, ist mit dem Bezugszeichen 2 bezeichnet, wobei es sich bei diesen Pumpenköpfen um einen Drehkolbenpumpenkopf 3, einen Peristaltikpumpenkopf 4 und einen mit einem Nebenabtrieb mit Anschlussmitteln für eine Drehkolbenpumpe (24 in Fig. 3 und Fig. 4) ausgestatteten Peristaltikpumpenkopf 5 handelt.

Bei 6 ist in Fig. 1 eine Schlauchquetsch-Komponente einer Zeit-Druck-Dosiereinrichtung gezeigt.

Der Grundkörper 1 weist eine Zwischenwand 10 auf, die ihn in einen oberen Bereich für den Anschluss von Fluidförderkomponenten 3, 4 bzw. 5 und einen unteren Bereich für den Anschluss von Pumpantriebskomponenten 11, 12, 13 bzw. 14 unterteilt.

Mit 11 ist in Fig. 1 ein eine Motordrehung in eine Linearbewegung umsetzendes Getriebe bezeichnet, mittels welchem bedarfsweise Hubbewegungen eines bestimmungsgemäß an dem Grundkörper 1 angeschlossenen Pumpenkopfes zu erzeugen sind. Als Antriebsmotor kommt insbesondere ein steuerbarer Elektromotor (nicht gezeigt) in Frage.

Mit 12 ist in Fig. 1 ein eine Motordrehung in eine Linearbewegung umsetzendes Getriebe bezeichnet, mittels welchem bedarfsweise Hubbewegungen eines ggf. an dem Grundkörper 1 angeschlossenen Pumpenfußes 20 zu erzeugen sind. Als Antriebsmotor kommt auch in diesem Fall insbesondere ein steuerbarer Elektromotor (nicht gezeigt) in Frage

Mit 13 und 14 sind alternative Antriebsmittel für die Schlauchquetsch-Komponente 6 der Zeit-Druck-Dosiereinrichtung bezeichnet, nämlich eine pneumatische Antriebsvorrichtung 13 und eine linearmotorische Antriebsvorrichtung 14.

Mit 20, 21 und 22 sind Halterungskomponenten bzw. Anschlussmittel zur Aufnahme einer Drehkolbenpumpe bezeichnet.

Die Zwischenwand 10 ist von einer Antriebswellenanordnung 15 durchsetzt. Diese weist ein Antriebswellengehäuse 16 und eine darin um ihre Wellenachse drehbar gelagerte Antriebswelle 17 auf. Die Antriebswelle 17 ist an ihrem unteren Ende 18 mit einem steuerbaren Antriebsmotor, vorzugsweise Elektromotor (nicht gezeigt), zu verbinden.

Für die bestimmungsgemäße Anordnung der Pumpenantriebskomponenten 11,12, 13,14 sowie des Antriebsmotors für die Antriebswelle 17 und weiterer Motoren an der Grundeinheit 1 weist diese in ihrem unteren Anschlussbereich eine Montageplatte 19 mit Anschlusskonturen für die Pumpenantriebskomponenten auf.

An seinem in Fig. 1 oberen Ende weist das Antriebswellengehäuse 16 Anschlussmittel 23 für den betriebsgemäßen Anschluss eines jeweiligen Pumpenkopfes 3, 4 bzw. 5 daran auf, so dass der betreffende Pumpenkopf 3, 4 oder 5 bei entsprechendem Anschluss mit der Antriebswelle 17 gekoppelt wird.

Nicht gezeigt in den Figuren 1-3 sind Vorratsbehälter und zu befüllende Behälter sowie Schlauchleitungen für die Zu-und Ableitung der zu dosierenden Flüssigkeit.

Bei dem aus Komponenten gemäß Fig. 1 zusammengesetzten Kombi-Dosieraggregat nach der Erfindung, wie es in Fig. 2a dargestellt ist, ist der mit einem Nebenabtrieb 18 mit Anschlussmitteln 22 für eine Drehkolbenpumpe ausgestattete Peristaltikpumpenkopf 5 über die Anschlussmittel 23 des Antriebswellengehäuses 16 mit der Grundeinheit 1 kombiniert und mit der Antriebswelle 17 betriebsmäßig gekoppelt. In dieser Konstellation bildet die Anordnung ein Einschlauchperistaltikpumpensystem.

Nicht gezeigt sind in Fig. 2a - Fig. 2c die Zwischenwand 10 und die an den Pumpantriebskomponenten 11,12, 17 anzuschließenden Motoren, deren Lagen jedoch in Fig. 2b bei x11, x12 bzw. x17 strichliniert angedeutet sind. Dabei bezeichnet 11x die Einbaulage des an das Getriebe 11 anzuschließenden Motors, 12x die Einbaulage des an das Getriebe 12 anzuschließenden Motors und 17x die Einbaulage des Motors für die Antriebswelle 17.

Fig. 3 zeigt in einer Perspektivdarstellung eine Ausbaustufe des Kombi-Dosieraggregates aus Fig. 2a, wobei in Fig. 3 noch ein vervollständigtes Drehkolbenpumpensystem 24 mit einer an dem Anschluss 22 des Pumpenkopfes 5 angeschlossenen Drehkolbenpumpe hinzukommt, um eine CIP/SIP (=clean in place/ sterilize in place)-Ausführung zu realisieren.

Fig. 4 zeigt in einer Perspektivansicht ein weiteres aus betreffenden Komponenten zusammengesetztes Kombi-Dosieraggregat nach der Erfindung, wobei in Fig. 4 zusätzlich zu der in Fig. 2a und Fig. 2b gezeigten Ausstattung ein vervollständigtes Drehkolbenpumpensystem 24 sowie eine damit zusammen wirkende Zeit-Druck-Dosiereinrichtung 26, welche als Absperrorgan für den Saugschlauch 32 im CIP/SIP-Betrieb dient, hinzukommen. Nicht eingezeichnet in Fig. 4, wenngleich vorhanden, sind die unterhalb der Zwischenwand 10 vorgesehenen Pumpantriebskomponenten.

Das Kombi-Dosieraggregat gemäß Fig. 4 ist dazu eingerichtet, jeweilige Behälter 28 dosiert mit Flüssigkeit zu befüllen. Ein Vorrat der Flüssigkeit befindet sich in einem Vorrats-Dosierbehälter 30. Nicht gezeigt sind die Halterungs- und Austauschmittel mittels welcher die Behälter 28 in ihre Befüllposition gebracht, darin während des Befüllvorgangs gehalten und wieder daraus entfernt werden.

Der Dosierbehälter 30 ist über eine Saugleitung 32 mit dem Kombi-Dosieraggregat verbunden. Die Saugleitung 32 ist durch die Schlauchquetsche 6 der Zeit-Druck-Dosiereinrichtung 26 hindurch zum Eingangsanschluss 25 des Drehkolbenpumpensystems 24 geführt.

Am druckseitigen Anschluss 29 des Drehkolbenpumpensystems 24 ist eine Füllleitung 31 angeschlossen, welche an ihrem Ausgangsende eine Füllnadel 33 aufweist, aus welcher heraus die Flüssigkeit in den jeweiligen Behälter 28 eingebracht wird. Die Antriebe des Drehkolbenpumpsystems 24 und der Zeit-Druck-Dosier-Einrichtung 26 sind elektronisch mit einer (nicht gezeigten) Steuereinrichtung des Kombi-Dosieraggregates steuerbar, um den gewünschten Dosierbetrieb korrekt ablaufen zu lassen.

Fig. 5 zeigt in einer Perspektivansicht eine 6-stellige Kombi-Dosieranlage nach der Erfindung für die insbesondere gleichzeitige Befüllung von jeweils sechs Behältern. Die Kombi-Dosieranlage umfasst beispielsweise sechs Dosieraggregate der vorstehend erläuterten Art, wobei diese vorzugsweise durch gemeinsame Rahmenteile, etwa einer gemeinsamen Zwischenplatte 10' miteinander verbunden sind.

## Patentansprüche

1. Kombi-Dosieraggregat zum Abfüllen flüssiger Produkte in Behälter (28) umfassend eine Grundeinheit (1) und Pumpenkomponenten (3, 4, 5, 6, 11, 12, 13, 14) wenigstens zweier unterschiedlicher Pumpentypen für Dosierbetrieb, wobei die Pumpenkomponenten eines jeweiligen Pumpentyps mit der Grundeinheit zu einem Pumpensystem des betreffenden Pumpentyps kombinierbar sind und die Grundeinheit hierzu Anschlussmittel (19, 23) aufweist, welche anschlusskompatibel mit den Pumpenkomponenten sind, wobei Pumpenkomponenten eines Pumpentyps und Pumpenkomponenten wenigstens eines weiteren Pumpentyps gleichzeitig mit der Grundeinheit (1) kombinierbar sind, um drei betriebsfähige Pumpensysteme einzurichten, wobei das Kombi-Dosieraggregat ferner eine steuerbare Umschalteinrichtung umfasst, mittels welcher jedes der zu bildenden Pumpensysteme zum Betrieb ausgewählt werden kann, wobei die Pumpensysteme eine Drehkolbenpumpe, eine Peristaltikpumpe und eine Zeit-Druck-Dosiereinrichtung (26) umfassen.

2. Kombi-Dosieraggregat nach Anspruch 1 wobei die Pumpenkomponenten Pumpantriebskomponenten (11, 12 13, 14) und davon für den Pumpbetrieb anzutreibende Fluidförderkomponenten (3, 4, 5, 6) umfassen.

3. Kombi-Dosieraggregat nach Anspruch 2, wobei die Grundeinheit (1) einen Anschlussbereich für den Anschluss der Pumpantriebskomponenten (11, 12 13, 14) und einen davon durch eine Zwischenwand (10) separierten Anschlussbereich für den Anschluss der Fluidförderkomponenten (3, 4, 5, 6) aufweist.

4. Kombi-Dosieraggregat nach Anspruch 3, wobei die Grundeinheit (1) eine die Zwischenwand (10) durchsetzende Antriebswellenanordnung (15) mit einer Antriebswelle (17) zur Verbindung von Antriebskomponenten mit Fluidförderkomponenten eines betreffenden Pumpentyps aufweist.

5. Kombi-Dosieraggregat nach Anspruch 4, wobei als Antriebskomponente zur Verbindung mit der Antriebswelle (17) ein Antriebsmotor, insbesondere Elektromotor, vorgesehen ist.

6. Kombi-Dosieraggregat nach Anspruch 5, wobei als Fluidförderkomponente ein Pumpenkopf (3, 4, 5) eines betreffenden Pumpentyps zur Verbindung mit der Antriebswelle (17) vorgesehen ist.

7. Kombi-Dosieraggregat nach Anspruch 6, wobei der Pumpenkopf (5) einen mit der Antriebswelle (17) zu koppelnden Nebenabtrieb (18) und einen Nebenabtriebsanschluss (22) zum Anschließen von Pumpenkomponenten (24) eines weiteren Pumpentyps aufweist, sodass über den Nebenabtrieb (18) an dem Nebenabtriebsanschluss (22) angeschlossene Pumpenkomponenten (24) mittels der Antriebswelle (17) antreibbar sind.

8. Kombi-Dosieraggregat nach wenigstens einem der vorhergehenden Ansprüche, wobei es ferner Komponenten (6) der Zeit-Druck-Dosiereinrichtung (26) umfasst.

9. Kombi-Dosieraggregat nach einem der vorhergehenden Ansprüche, wobei die zu bildenden Pumpensysteme parallel betreibbar sind.

10. Dosieranlage mit mehreren, nebeneinander angeordneten und an einem gemeinsamen Rahmen (10') vorgesehenen Kombi-Dosieraggregaten nach wenigstens einem der vorhergehenden Ansprüche.

11. Dosieranlage nach Anspruch 10, wobei sie eine zentrale Antriebsquelle zu Bereitstellung von Antriebsenergie für die Kombi-Dosieraggregate umfasst.

## Claims

1. Combination metering assembly for filling liquid products into containers (28) comprising
a base unit (1) and pump components (3, 4, 5, 6, 11, 12, 13, 14) of at least two different pump types for metering operation, wherein the pump components of a respective pump type can be combined with the base unit to form a pump system of the relevant pump type and the base unit has connection means (19, 23) for this purpose which are compatible for connection to the pump components, wherein pump components of one pump type and pump components of at least one further pump type can be combined with the base unit (1) at the same time in order to configure three operational pump systems, wherein the combination metering assembly further comprises a controllable switching device by means of which each of the pump systems to be formed can be selected for operation,
wherein the pump systems comprise a rotary piston pump, a peristaltic pump and a time-pressure metering device (26).

2. Combination metering assembly according to claim 1, wherein
the pump components comprise pump drive components (11, 12, 13, 14) and fluid delivery components (3, 4, 5, 6) to be driven thereby for the pumping operation.

3. Combination metering assembly according to claim 2, wherein
the base unit (1) has a connection region for connecting the pump drive components (11, 12, 13, 14) and a connection region separated therefrom by an intermediate wall (10) for connecting the fluid delivery components (3, 4, 5, 6).

4. Combination metering assembly according to claim 3, wherein
the base unit (1) has a drive shaft arrangement (15) passing through the intermediate wall (10) with a drive shaft (17) for connecting drive components to fluid delivery components of a respective pump type.

5. Combination metering assembly according to claim 4, wherein
a drive motor, in particular an electric motor, is provided as drive component for the connection to the drive shaft (17).

6. Combination metering assembly according to claim 5, wherein
a pump head (3, 4, 5) of a respective pump type is provided as the fluid conveying component for connection to the drive shaft (17).

7. Combination metering assembly according to claim 6, wherein
the pump head (5) has a power take-off (18) to be coupled to the drive shaft (17) and a power take-off connection (22) for connecting pump components (24) of a further pump type, so that pump components (24) connected to the power take-off connection (22) via the power take-off (18) can be driven by means of the drive shaft (17).

8. Combination metering assembly according to at least one of the preceding claims, wherein it further comprises components (6) of the time-pressure metering device (26).

9. Combination metering assembly according to one of the preceding claims, wherein the pump systems to be formed can be operated in parallel.

10. Metering system with several combination metering assemblies according to at least one of the preceding claims arranged adjacent to one another and provided on a common frame (10').

11. Metering system according to claim 10, wherein it comprises a central drive source for providing drive energy for the combination metering assemblies.

## Revendications

1. Groupe de dosage combiné servant à transvaser des produits liquides dans des contenants (28), comprenant une unité de base (1) et des composants de pompe (3, 4, 5, 6, 11, 12, 13, 14) d'au moins deux types de pompe différents pour un fonctionnement en mode de dosage,
dans lequel
les composants de pompe d'un type de pompe respectif peuvent être combinés avec l'unité de base pour former un système de pompe du type de pompe concerné, et l'unité de base présente à cet effet des moyens de raccordement (19, 23) qui sont compatibles en termes de raccordement avec les composants de pompe,
les composants de pompe d'un type de pompe et les composants de pompe d'au moins un autre type de pompe peuvent être combinés simultanément avec l'unité de base (1), afin d'obtenir trois systèmes de pompe opérationnels,
le groupe de dosage combiné comprend en outre un dispositif de commutation commandable qui permet de sélectionner chacun des systèmes de pompe à former pour le fonctionnement,
les systèmes de pompe comprennent une pompe à piston rotatif, une pompe péristaltique et un dispositif de dosage temps-pression (26).

2. Groupe de dosage combiné selon la revendication 1,
dans lequel les composants de pompe comprennent des composants d'entraînement de pompe (11, 12, 13, 14) et des composants de transport de fluide (3, 4, 5, 6) à entraîner par ceux-ci pour le fonctionnement en mode de pompage.

3. Groupe de dosage combiné selon la revendication 2,
dans lequel l'unité de base (1) présente une zone de raccordement, destinée à raccorder les composants d'entraînement de pompe (11, 12, 13, 14), et une zone de raccordement séparée de celle-ci par une cloison intermédiaire (10), destinée à raccorder les composants de transport de fluide (3, 4, 5, 6).

4. Groupe de dosage combiné selon la revendication 3,
dans lequel l'unité de base (1) comprend un ensemble d'arbre d'entraînement (15) traversant la cloison intermédiaire (10) et comportant un arbre d'entraînement (17) pour relier des composants d'entraînement à des composants de transport de fluide d'un type de pompe concerné.

5. Groupe de dosage combiné selon la revendication 4,
dans lequel un moteur d'entraînement, en particulier un moteur électrique, est prévu comme composant d'entraînement à relier à l'arbre d'entraînement (17).

6. Groupe de dosage combiné selon la revendication 5,
dans lequel une tête de pompe (3, 4, 5) d'un type de pompe concerné est prévue comme composant de transport de fluide, à relier à l'arbre d'entraînement (17).

7. Groupe de dosage combiné selon la revendication 6,
dans lequel la tête de pompe (5) présente une unité d'entraînement secondaire (18) à coupler à l'arbre d'entraînement (17) et un raccord d'entraînement secondaire (22) pour raccorder des composants de pompe (24) d'un autre type de pompe, de sorte que l'unité d'entraînement secondaire (18) permet d'entraîner des composants de pompe (24), raccordés au raccord d'entraînement secondaire (22), au moyen de l'arbre d'entraînement (17).

8. Groupe de dosage combiné selon l'une au moins des revendications précédentes,
comprenant en outre des composants (6) du dispositif de dosage temps-pression (26).

9. Groupe de dosage combiné selon l'une des revendications précédentes dans lequel les systèmes de pompe à former peuvent fonctionner en parallèle.

10. Installation de dosage comprenant plusieurs groupes de dosage combinés selon l'une au moins des revendications précédentes, disposés les uns à côté des autres et prévus sur un cadre commun (10').

11. Installation de dosage selon la revendication 10,
comprenant une source d'entraînement centrale destinée à fournir de l'énergie d'entraînement pour les groupes de dosage combinés.
